# EUROPÄISCHE PATENTSCHRIFT

(11) **EP 0 853 982 B1**
(45) Veröffentlichungstag und Bekanntmachung des Hinweises auf die Patenterteilung: **07.04.2004**
(21) Anmeldenummer: 98100137.3
(22) Anmeldetag: 07.01.1998
(51) Int. Cl.: B05D 1/32, B60B 7/00

(54) **Verfahren und Vorrichtung zum Abdecken von Befestigungslöchern an einem Rad**
Apparatus and method to cover the fastening holes of a wheel
Méthode et appareil pour couvrier les trous de fixation d'une roue

(30) Priorität: 15.01.1997 DE 19701194
(43) Veröffentlichungstag der Anmeldung: 22.07.1998
(73) Patentinhaber: STAHLSCHMIDT & MAIWORM GmbH, D-67098 Bad Dürkheim (DE)
(72) Erfinder: Maiworm, Friedhelm, 58791 Werdohl (DE); Graf, Gottfried, 76661 Philippsburg (DE)
(74) Vertreter: Preissner, Nicolaus, Dipl.-Ing.

(56) Entgegenhaltungen:
- EP-A- 0 401 043
- EP-A- 0 406 002
- EP-A- 0 429 260
- EP-A- 0 472 732
- EP-A- 0 480 066
- EP-A- 0 480 067
- EP-A- 0 482 202

## Beschreibung

Die Erfindung betrifft ein Verfahren zum Abdecken von Befestigungslöchern an einem Rad, insbesondere Leichtmetallrad, bei dem Abdeckelemente in eine Anschraubbohrung der Befestigungslöcher eingelegt werden, um die Befestigungslöcher bei einem Beschichtungsprozeß abzudecken. Weiterhin betrifft die Erfindung eine Vorrichtung zur Durchführung eines derartigen Verfahrens.

Bei der Herstellung von Fahrzeugrädern werden diverse Beschichtungsprozesse durchgeführt, insbesondere um den Korrosionsschutz zu verbessern. Hierbei müssen die Befestigungslöcher an den Rädern abgedeckt werden, da es andernfalls zur Lösung der Befestigungsschrauben des Rads im Betrieb kommen kann. Bekannt ist es deshalb, daß manuell in die Befestigungslöcher Abdeckelemente eingeführt werden, die nach Durchführung der Beschichtungsprozesses wieder manuell entnommen werden. Hierbei finden insbesondere zapfenförmige Abdeckelemente Verwendung, die auf Grund ihrer Form leicht manuell ergriffen werden können. Die manuelle Zuführung und Entnahme der Abdeckelemente ist personalintensiv und führt somit zu erhöhten Herstellungskosten.

Demgemäß liegt der vorliegenden Erfindung die Aufgabe zugrunde, ein Verfahren und eine Vorrichtung vorzuschlagen, mit dem die vorstehend aufgeführten Nachteile vermieden werden.

Zur Lösung dieser Aufgabe wird erfindungsgemäß bei einem Verfahren der eingangs genannten Art vorgeschlagen, daß das Rad im wesentlichen waagrecht ausgerichtet wird, daß mittels einer Zuführeinrichtung in jede Anschraubbohrung ein Abdeckelement eingebracht wird, das formschlüssig in der Anschraubbohrung einliegt und daß das Abdeckelement nach dem Beschichtungsprozeß durch eine Drehbewegung des Rads aus der Anschraubbohrung entfernt wird.

Bei dem erfindungsgemäßen Verfahren entfällt die manuelle Zuführung und Entnahme der Abdeckelemente, da diese durch die Zuführeinrichtung automatisch zugeführt werden und nach dem Beschichtungsprozeß durch Drehung des Rads entfernt werden. Die Abdeckelemente werden auf Grund ihrer angepaßten Abmessungen durch ihr Eigengewicht in der Anschraubbohrung gehalten. Somit decken die Abdeckelemente die Befestigungslöcher während des Beschichtungsprozesses ab.

Bei einer vorteilhaften Ausgestaltung wird mittels einer Meßeinrichtung die Anzahl und Anordnung der Befestigungslöcher des Rads erfaßt und abhängig von den erfaßten Meßwerten die Zuführeinrichtung gesteuert. Hierdurch können auf einer einzigen Anlage unterschiedliche Rädertypen mit Abdeckelementen versehen werden.

Bei einer weiteren Ausgestaltung werden die Räder mittels einer Fördereinrichtung an die Zuführeinrichtung transportiert, wobei die Zuführung der Abdeckelemente bei kontinuierlicher Förderung der Fördereinrichtung erfolgt. Hierdurch ist ein kontinuierlicher Betrieb der Anlage möglich.

Weiterhin kann vorgesehen sein, daß die Abdeckelemente nach dem Beschichtungsprozeß an die Zuführeinrichtung zurückgeführt werden. Somit können die Abdeckelemente mehrfach verwendet werden. In weiterer Ausgestaltung können die Abdeckelemente von der Rückführung an die Zuführeinrichtung einem Reinigungsprozeß zur Entfernung der Beschichtung unterzogen werden.

Weiterhin wird zur Lösung der erfindungsgemäßen Aufgabe eine Vorrichtung vorgeschlagen, die dadurch gekennzeichnet ist, daß die Abdeckelemente zur formschlüssigen Aufnahme in der Anschraubbohrung der Befestigungslöcher ausgebildet sind, daß ein steuerbarer Schwenkarm vorgesehen ist, der einen Zuführtrichter zum Zuführen jeweils eines Abdeckelements an die Anschraubbohrung des Befestigungslochs aufweist, und daß eine Entnahmeeinrichtung vorgesehen ist, an der das Rad derart gedreht wird, daß die Abdeckelemente durch die Schwerkraft aus der Anschraubbohrung der Befestigungslöcher fallen. Mit der erfindungsgemäßen Vorrichtung kann jede Anschraubbohrung des Rads automatisch ein Abdeckelement zugeführt werden, das in der Anschraubbohrung formschlüssig einliegt. Während des sich anschließenden Beschichtungsprozesses ist somit das jeweilige Befestigungsloch durch das Abdeckelement abgedeckt. Zum Zuführen des Abdeckelements wird der Zuführtrichter mittels des steuerbaren Schwenkarms über die Anschraubbohrung verfahren, wobei anschließend das Abdeckelement in die jeweilige Anschraubbohrung fällt.

Vorteilhaft sind die Abdeckelemente kugelförmig oder ellipsoid ausgebildet. Hierdurch können die Abdeckelemente in einfacher Weise transportiert werden.

In weiterer Ausgestaltung werden die Abdeckelemente über einen flexiblen Verbindungsschlauch von einem Vorratsbehälter zu dem Zuführtrichter gefördert. Zweckmäßig kommt eine pneumatische Luftförderung zum Einsatz.

In weiterer Ausgestaltung ist eine Steuereinrichtung vorgesehen, die den Zuführtrichter den Befestigungslöchern zustellt.

Vorteilhaft ist zur Erfassung der Anzahl und Anordnung der Befestigungstöcher des Rads eine Meßeinrichtung vorgesehen, wobei die erfaßten Meßwerte der Steuereinrichtung zugeführt werden, die abhängig von den erfaßten Meßwerten den Zuführtrichter an den Befestigungslöchern zustellt. Hierdurch können unterschiedliche Rädertypen auf einer einzigen Anlage mit Abdeckelementen versehen werden. Zweckmäßig ist die Meßeinrichtung mit einem Prozeßrechner gekoppelt, in dem die Kenndaten der hergestellten Räder abgelegt sind. Durch Vergleich der von der Meßeinrichtung erfaßten Meßwerte mit den abgelegten Kenndaten kann somit das jeweilige Rad erkannt werden.

Bei einer weiteren vorteilhaften Ausgestaltung ist eine Fördereinrichtung vorgesehen, mit der das Rad von der Meßeinrichtung zu der Zuführeinrichtung gefördert wird.

Vorteilhaft weist die Fördereinrichtung separate Halteelemente für jedes Rad auf, die vorzugsweise mit jeweils einem Haltezapfen für das Zentralloch des Rads ausgebildet sind. Zweckmäßig weist jedes Halteelement eine Auflageplatte für das Rad auf, in dessen Zentrum der Haltezapfen angeordnet ist.

Vorteilhaft werden die Abdeckelemente nach Entnahme vom Rad an die Zuführeinrichtung zurückgeführt. Hierdurch können die Abdeckelemente mehrfach verwendet werden. Sofern dies nötig sein sollte, kann ein Reinigungsschritt für die Abdeckelemente zur Entfernung von Beschichtungen zwischengeschaltet werden.

Nachfolgend wird die Erfindung anhand eines Ausführungsbeispiels näher erläutert, das in schematischer Weise in der Zeichnung dargestellt ist. Hierin zeigen:
- Figur 1: ein Fließbild einer Anlage mit einer erfindungsgemäßen Vorrichtung;
- Figur 2: eine Seitenansicht der Zuführeinrichtung für Abdeckelemente; und
- Figur 3: eine Draufsicht auf ein Rad mit in den Befestigungslöchern angeordneten Abdeckelementen.

Figur 1 zeigt schematisch eine Anlage mit einer Beschichtungseinrichtung 23 für Räder 10, in der die Räder 10 einem Beschichtungsprozeß unterzogen werden.

Die dargestellte Anlage weist eine Meßeinrichtung 14 auf, an der die Anzahl und Anordnung der Befestigungslöcher 11a, 11b des Rads 10 erfaßt werden. Hierbei ist das Rad 10 vertikal ausgerichtet, so daß die Befestigungslöcher 11a, 11b der Meßeinrichtung 14 zugewandt sind. Die Meßeinrichtung 14 übermittelt die Meßdaten an eine Erkennungseinrichtung 28, in der die Kenndaten der hergestellten Räder 10 abgelegt sind. Das Ergebnis dieser Auswertung wird dann dem mit der Erkennungseinrichtung 28 verbundenen Prozeßrechner 27 zugeleitet.

Mittels einer Übergabeeinrichtung 17 wird das Rad 10 nachfolgend der Förderinrichtung 15 übergeben. Die Fördereinrichtung 15 weist eine Vielzahl von beabstandeten zapfenförmigen Halteelementen 29 auf, die in die Zentralbohrung 13 des Rads 10 einführbar sind.

Weiterhin ist eine Zuführeinrichtung 18 vorgesehen, mit der kugelförmige Abdeckelemente 22 automatisch den Befestigungslöchern 11a, 11b zugestellt werden. Die Zuführeinrichtung 18 weist hierzu einen Schwenkarm 20 auf, an dessen freien Ende ein Zuführtrichter 19 vorgesehen ist. Die Zuführeinrichtung 18 wird von dem Prozeßrechner 27 gesteuert. Hierbei erfolgt die Zustellung des Zuführtrichters 19 an die Befestigungslöcher auf Grund der von der Meßeinrichtung 14 erfolgten Meßdaten.

Nachdem die Befestigungslöcher jeweils durch Abdeckelemente 22 abgedeckt sind, fördert die Fördereinrichtung 15 die Räder 10 in die Beschichtungseinrichtung 23.

Eine der Beschichtungseinrichtung 23 nachgeschaltete Übergabeeinrichtung 24 entnimmt das Rad 10 von der Fördereinrichtung 15, wobei dieses einer Schwenkbewegung unterzogen wird. Hierdurch fallen die Abdeckelemente 22 mit durch die Schwerkraft aus den Anschraubbohrungen 12 und werden in einem Sammeltrog 25 aufgefangen. Über eine Rückführeinrichtung 26 werden die Abdeckelemente 22 an die Zuführeinrichtung 18 zurückgeführt.

Figur 2 zeigt in Seitenansicht die Zuführeinrichtung 18, von der der Schwenkarm 20 seitlich abragt. Mittels eines nicht dargestellten Antriebs ist der Schwenkarm 20 in allen Raumrichtungen verfahrbar. Die Zuführung der Abdeckelemente 22 erfolgt über einen Zuführschlauch 21, der mit einem Vorratsbehälter 31 für Abdeckelemente 22 verbunden ist..

Während des Transports durch die Fördereinrichtung 15 greift das zapfenförmige Halteelement 29 in die Zentralbohrung 13 des Rads 10 ein. Die Unterseite des Rads 10 liegt auf einem Auflageteller 30 auf.

Die Abdeckelemente 22 sind kugelförmig oder ellipsoid ausgebildet und werden mittels des verfahrbaren Zuführtrichters 19 den Anschraubbohrungen 12 des Rads 10 zugestellt. Hierbei fallen die Abdeckelemente 22 von dem Zuführtrichter 19 in die jeweilige Anschraubbohrung 22. Durch ihr Eigengewicht werden die Abdeckelemente 22 auch während des sich anschließenden Beschichtungsprozesses sicher in der Anschraubbohrung 12 gehalten.

Nachfolgend soll die Funktionsweise der vorstehend beschriebenen Vorrichtung näher erläutert werden.

Zunächst wird mittels der Meßeinrichtung 14 und der zugeordneten Erkennungseinrichtung 28 die Anzahl und Anordnung der Befestigungslöcher 11a, 11b des Rads 10 erfaßt. Das Meßergebnis wird dann dem Prozeßrechner 27 zugeführt. Mittels der Übergabeeinrichtung 12 wird das Rad 10 dann der Fördereinrichtung 15 übergeben. Hierbei wird das Rad 10 von der Übergabeeinrichtung 17 ergriffen und auf das zapfenförmige Halteelement 29 aufgesteckt. Der Transport der Räder 10 auf der Fördereinrichtung 15 erfolgt in einer waagrechten Transportstellung.

Mittels der Fördereinrichtung 15 werden die Räder in Richtung des Pfeiles 16 der Zuführeinrichtung 18 zugeführt. Hier werden kugelförmige Abdeckelemente 22 in die Anschraubbohrungen der Räder 10 eingebracht. Die Zustellung der Abdeckelemente 22 erfolgt mittels eines Zuführtrichters 19, der an dem Schwenkarm 20 angeordnet ist. Die Steuerung des Schwenkarms 20 wird durch den Prozeßrechner 27 auf Grund der erfaßten Meßwerte des Rads 10 durchgeführt.

Die Zustellung der Abdeckelemente 22 kann bei kontinuierlichem Betrieb der Fördereinrichtung 15 durchgeführt werden. Nachdem sämtliche Befestigungslöcher 11a, 11b mit Abdeckelementen 22 versehen sind, wird das Rad 10 in der Beschichtungseinrichtung 23 einem Beschichtungsprozeß unterworfen. Hierbei decken die Abdeckelemente 22 die Befestigungslöcher 11a, 11b ab. Somit wird eine Beschichtung im Bereich der Befestigungslöcher 11a, 11b verhindert.

Nach Verlassen der Beschichtungseinrichtung 23 werden die Räder 10 mittels einer Übergabeeinrichtung 24 der Fördereinrichtung 15 entnommen. Die Übergabeeinrichtung 24 verschwenkt die Räder 10 derart, daß die Abdeckelemente 22 durch ihr Eigengewicht aus den Anschraubbohrungen 12 in einen Sammeltrog 25 fallen. Nachfolgend werden die Abdeckelemente über eine Rückführeinrichtung 26 an die Zuführeinrichtung 18 rückgeführt.

Gegebenenfalls kann ein Reinigungsprozeß für die Abdeckelemente 22 zwischengeschaltet werden.

Durch das vorstehend beschriebene Verfahren zum Abdecken von Befestigungslöchern entfällt die personalintensive manuelle Zuführung und Entnahme von Abdeckelementen an die Befestigungslöcher 11a, 11b. Hierdurch können die Betriebskosten einer derartigen Anlage reduziert werden.

## Patentansprüche

1. Verfahren zum Abdecken von Befestigungslöchern (11a, 11b) bei der Herstellung von Rädern (10) für Kraftfahrzeuge, insbesondere Leichtmetallrädern, bei dem Abdeckelemente (22) in eine Anschraubbohrung (12) der Befestigungslöcher (11a, 11b) eingelegt werden, um die Befestigungslöcher (11, 11b) bei einem Beschichtungsprozeß abzudecken, **dadurch gekennzeichnet, daß** das Rad (10) im wesentlichen waagrecht ausgerichtet wird, daß mittels einer Zuführeinrichtung (18) in jede Anschraubbohrung (12) ein Abdeckelement (22) eingebracht wird, das formschlüssig in der Anschraubbohrung (12) einliegt und daß das Abdeckelement (22) nach dem Beschichtungsprozeß durch eine Drehbewegung des Rads (10) durch die Schwerkraft aus der Anschraubbohrung (12) entfernt wird.

2. Verfahren nach Anspruch 1, **dadurch gekennzeichnet, daß** mittels einer Meßeinrichtung (14) die Anzahl und Anordnung der Befestigungslöcher (11a, 11b) des Rads (10) erfaßt wird und daß abhängig von den erfaßten Meßwerten die Zuführeinrichtung (18) gesteuert wird.

3. Verfahren nach Anspruch 1 oder 2, **dadurch gekennzeichnet, daß** die Räder (10) mittels einer Fördereinrichtung (15) an die Zuführeinrichtung (18) transportiert werden und daß die Zuführung der Abdeckelemente (22) bei kontinuierlicher Förderung der Fördereinrichtung (15) erfolgt.

4. Verfahren nach einem der Ansprüche 1 bis 3, **dadurch gekennzeichnet, daß** die Abdeckelemente (22) nach dem Beschichtungsprozeß an die Zuführeinrichtung (18) zurückgeführt werden.

5. Verfahren nach Anspruch 4, **dadurch gekennzeichnet, daß** die Abdeckelemente (22) vor der Rückführung an die Zuführeinrichtung (18) einem Reinigungsprozeß zur Entfernung der Beschichtung unterzogen werden.

6. Vorrichtung zur Durchführung des Verfahrens nach einem der Ansprüche 1 bis 5, **dadurch gekennzeichnet, daß** die Abdeckelemente (22) zur formschlüssigen Aufnahme in der Anschraubbohrung (12) der Befestigungslöcher (11a, 11b) ausgebildet sind, daß ein steuerbarer Schwenkarm (20) vorgesehen ist, der einen Zuführtrichter (19) zum Zuführen jeweils eines Abdeckelements (22) an die Anschraubbohrung (12) des Befestigungslochs (11a, 11b) aufweist, und daß eine Entnahmeeinrichtung (24) vorgesehen ist, an der das Rad (10) derart gedreht wird, daß die Abdeckelemente (22) durch die Schwerkraft aus den Anschraubbohrungen (12) der Befestigungslöcher (11a, 11b) fallen.

7. Vorrichtung nach Anspruch 6, **dadurch gekennzeichnet, daß** die Abdeckelemente kugelförmig oder ellipsoid ausgebildet sind.

8. Vorrichtung nach Anspruch 6 oder 7, **dadurch gekennzeichnet, daß** die Abdeckelemente (22) über einen flexiblen Verbindungsschlauch (21) von einem Vorratsbehälter (31) zu dem Zuführtrichter (19) gefördert werden.

9. Vorrichtung nach einem der Ansprüche 6 bis 8, **dadurch gekennzeichnet, daß** eine Steuereinrichtung (27) vorgesehen ist, die den Zuführtrichter (19) den Befestigungslöchern (11a, 11b) zustellt.

10. Vorrichtung nach Anspruch 9, **dadurch gekennzeichnet, daß** eine Meßeinrichtung zur Erfassung der Anzahl und Anordnung der Befestigungslöcher (11a, 11b) des Rads (10) vorgesehen ist, wobei die erfaßten Meßwerte der Steuereinrichtung (27) zugeführt werden, die abhängig von den erfaßten Meßwerten den Zuführtrichter (19) den Befestigungslöchern (11a, 11b) zustellt.

11. Vorrichtung nach Anspruch 10, **dadurch gekennzeichnet, daß** die Meßeinrichtung (14) mindestens eine optische Erfassungseinrichtung aufweist.

12. Vorrichtung nach einem der Ansprüche 6 bis 11, **dadurch gekennzeichnet, daß** eine Fördereinrichtung (15) vorgesehen ist, mit der das Rad (10) von der Meßeinrichtung (14) zu der Zuführeinrichtung (18) gefördert wird.

13. Vorrichtung nach Anspruch 12, **dadurch gekennzeichnet, daß** die Fördereinrichtung separate Halteelemente (29) für jedes Rad (10) aufweist, die vorzugsweise mit jeweils einem Haltezapfen für das Zentralloch (13) des Rads (10) ausgebildet sind.

14. Vorrichtung nach einem der Ansprüche 6 bis 13, **dadurch gekennzeichnet, daß** die Abdeckelemente (22) nach Entnahme vom Rad (10) an die Zuführeinrichtung (18) zugeführt werden.

## Claims

1. A method for masking fastener holes (11a, 11b) in the manufacture of motor vehicle wheels (10), more particularly light-alloy wheels, comprising the steps of inserting masking elements (22) into a pilot hole (12) to mask said fastener holes (11a, 11b) during a coating process; orienting said wheel (10) substantially horizontally; inserting by means of a feeder (18) a masking element (22) in each pilot hole (12) positively located therein; subsequent to said coating process, removing said masking element (22) from said pilot hole (12) by the force of gravity in swivelling said wheel (10).

2. The method as set forth in claim 1, **characterized in that** the number and arrangement of said fastener holes (11a, 11b) of said wheel (10) are sensed by a gaging system (14), and said feeder (18) is controlled as a function of the gagings of said gaging system.

3. The method as set forth in claim 1 or 2, **characterized in that** said wheels (10) are transported by means of a conveyor system (15) to said feeder (18) and that feeding said masking elements (22) occurs with continual transport of said conveyor system (15).

4. The method as set forth in any of the claims 1 to 3, **characterized in that** after coating, said masking elements (22) are returned to said feeder (18).

5. The method as set forth in claim 4, **characterized in that** said masking elements (22) are subjected to a cleaning process for removing said coating prior to being returned to said feeder (18).

6. A device for implementing the method as set forth in any of the claims 1 to 5, **characterized in that** said masking elements (22) are configured for positive location in said pilot hole (12) of said fastener holes (11a, 11b), that a controlled swivel arm (20) is provided, comprising a feed hopper (19) for feeding individual masking elements (22) to said pilot hole (12) of said fastener holes (11a, 11b) and that a transfer unit (24) is provided on which said wheel (10) is swivelled such that said masking elements (22) drop out of said pilot hole (12) of said fastener holes (11a, 11b) by force of gravity.

7. The device as set forth in claim 6, **characterized in that** said masking elements (22) are configured spherical or ellipsoidal.

8. The device as set forth in claim 6 or 7, **characterized in that** said masking elements (22) are transported via a flexible connecting hose (21) from a storage bin (31) to said feed hopper (19).

9. The device as set forth in any of the claims 6 to 8, **characterized in that** a controller (27) is provided for advancing said feed hopper (19) to said fastener holes (11a, 11b).

10. The device as set forth in claim 9, **characterized in that** a gaging system for sensing the number and an arrangement of fastener holes (11a, 11b) in said wheel (10) is provided, the gagings being forwarded to said controller (27) which advances said feed hopper (19) to said fastener holes (11a, 11b) as a function of said gagings.

11. The device as set forth in claim 10, **characterized in that** said gaging system (14) comprises at least one optical sensor.

12. The device as set forth in any of the claims 6 to 11, **characterized in that** a conveyor system (15) is provided for transporting said wheel (10) from said gaging system (14) to said feeder (18).

13. The device as set forth in claim 12, **characterized in that** said conveyor system comprises separate support elements (29) for each wheel (10), each preferably including a peg for locating the central hole (13) of said wheel (10).

14. The device as set forth in any of said claims 6 to 13, **characterized in that** after having been removed from said wheel (10) said masking elements (22) are forwarded to said feeder (18).

## Revendications

1. Procédé pour recouvrir des trous de fixation (11a, 11b) lors de la fabrication de roues (10) pour véhicules automobiles, en particulier de roues en métal léger, dans lequel des éléments de recouvrement (22) sont insérés dans un perçage de vissage (12) des trous de fixation (11a, 11b) pour recouvrir les trous de fixation (11a, 11b) lors d'un processus de revêtement, **caractérisé en ce que** la roue (10) est orientée sensiblement horizontalement, **en ce qu'**on introduit dans chaque perçage de vissage (12) au moyen d'un dispositif d'amenée (18) un élément de recouvrement (22) qui repose par coopération de formes dans le perçage de vissage, et **en ce que** l'élément de recouvrement (22) est enlevé hors du perçage de vissage (12) après le processus de revêtement, par un mouvement de rotation de la roue (10) sous la force de gravité.

2. Procédé selon la revendication 1, **caractérisé en ce qu'**on détecte au moyen d'un dispositif de mesure (14) le nombre et l'agencement des trous de fixation (11a, 11b) de la roue (10) et **en ce qu'**on commande le dispositif d'amenée (18) en fonction des valeurs de mesures détectées.

3. Procédé selon l'une ou l'autre des revendications 1 et 2, **caractérisé en ce que** les roues (10) sont transportées au moyen d'un dispositif de convoyage (15) jusqu'au dispositif d'amenée (18), et **en ce que** l'amenée des éléments de recouvrement (22) a lieu pendant le convoyage continu du dispositif de convoyage (15).

4. Procédé selon l'une des revendications 1 à 3, **caractérisé en ce que** les éléments de recouvrement (22) sont ramenés au dispositif d'amenée (18) après le processus de revêtement.

5. Procédé selon la revendication 4, **caractérisé en ce que** avant d'être ramenés au dispositif d'amenée (18), les éléments de recouvrement (22) sont soumis à un processus de nettoyage pour enlever le revêtement.

6. Dispositif pour mettre en oeuvre le procédé selon l'une des revendications 1 à 5, **caractérisé en ce que** les éléments de recouvrement (22) sont réalisés pour être reçus par coopération de formes dans le perçage de vissage (12) des trous de fixation (11a, 11b), **en ce qu'**il est prévu un bras pivotant (20) commandable qui présente un entonnoir d'amenée (19) pour amener un élément de recouvrement (22) respectif au perçage de vissage (12) du trou de fixation (11a, 11b), et **en ce qu'**il est prévu un dispositif de prélèvement (24) vers lequel la roue (10) est tournée de telle sorte que les éléments de recouvrement (22) tombent sous la force de gravité hors des perçages de vissage (12) des trous de fixation (11a, 11b).

7. Dispositif selon l'une ou l'autre des revendications 6 et 7, **caractérisé en ce que** les éléments de recouvrement (22) sont convoyés via un tuyau de liaison (21) flexible depuis un réservoir (31) vers l'entonnoir d'amenée (19).

8. Dispositif selon l'une des revendications 6 à 8, **caractérisé en ce qu'**il est prévu un dispositif de commande (27) qui avance l'entonnoir d'amenée (19) vers les trous de fixation (11a, 11b).

9. Dispositif selon la revendication 9, **caractérisé en ce qu'**il est prévu un dispositif de mesure pour détecter le nombre et l'agencement des trous de fixation (11a, 11b) de la roue (10), les valeurs de mesure détectées étant amenées au dispositif de commande (27) qui fait avancer l'entonnoir d'amenée (19) vers les trous de fixation (11a, 11b) en fonction des valeurs de mesure détectées.

10. Dispositif selon la revendication 10, **caractérisé en ce que** le dispositif de mesure (14) présente au moins un dispositif de détection optique.

11. Dispositif selon l'une des revendications 6 à 11, **caractérisé en ce qu'**il est prévu un dispositif de convoyage (15) par lequel la roue (10) est convoyée depuis le dispositif de mesure (14) vers le dispositif d'amenée (18).

12. Dispositif selon la revendication 12, **caractérisé en ce que** le dispositif de convoyage présente des éléments de retenue (29) séparés pour chaque roue (10), qui sont réalisés de préférence avec chacun un tenon de retenue pour le trou central (13) de la roue (10).

13. Dispositif selon l'une des revendications 6 à 13, **caractérisé en ce que**, après avoir été enlevés de la roue (10), les éléments de recouvrement (22) sont amenés au dispositif d'amenée (18).

14. Dispositif selon l'une des revendications 6 à 13, **caractérisé en ce que**, après avoir été enlevés de la roue (10), les éléments de recouvrement (22) sont amenés au dispositif d'amenée (18).
